# EUROPÄISCHE PATENTSCHRIFT

(11) **EP 2 162 260 B1**
(45) Veröffentlichungstag und Bekanntmachung des Hinweises auf die Patenterteilung: **13.10.2010**
(21) Anmeldenummer: 08757924.9
(22) Anmeldetag: 12.04.2008
(51) Int. Cl.: B24B 19/12, B24B 27/00

(54) **VERFAHREN ZUM SCHLEIFEN VON NOCKEN EINER NOCKENWELLE**
METHOD FOR GRINDING CAMS OF A CAMSHAFT
PROCÉDÉ DE MEULAGE DE CAMES D'UN ARBRE À CAMES

(30) Priorität: 13.06.2007 DE 102007027832
(43) Veröffentlichungstag der Anmeldung: 17.03.2010
(73) Patentinhaber: EMAG Holding GmbH, 73084 Salach (DE)
(72) Erfinder: SCHMITZ, Roland, 71665 Vaihingen (DE)
(86) Internationale Anmeldenummer: PCT/DE2008/000542
(87) Internationale Veröffentlichungsnummer: WO 2008/151586

(56) Entgegenhaltungen:
- EP-A- 0 085 225
- DE-B3-102004 012 385
- JP-A- 2005 052 912

## Beschreibung

Die Erfindung betrifft ein Verfahren zum Schleifen von Nocken einer Nockenwelle.

Aus der JP 2005052912 A ist eine Maschine zur Finishbearbeitung von Nockenwellen bekannt. Um sämtliche Nocken gleichzeitig bearbeiten zu können, ist eine entsprechende Anzahl von Finishaggregaten rings um die Nockenwelle herum angeordnet. Dadurch ist die Maschine für das Bedienpersonal nur schwer zugänglich. Zudem kann die Nockenwelle nicht mit Lünetten abgestützt werden, weil der dafür benötigte Raum mit Finishaggregaten zugebaut ist. Die Maschine ist daher nicht für das Schleifen mit hohen Abtragsraten geeignet. Außerdem sind zum Be- und Entladen mehrachsige Bewegungsabläufe notwendig, da die Nockenwellen zwangsläufig der Länge nach in den Arbeitsbereich hinein, bzw. aus diesem heraus bewegt werden müssen. Die EP 0 085 225 B1 zeigt ein Verfahren zur Schleifbearbeitung von Nockenwellen, wobei zur Erzielung einer gleichförmigen Vorschubgeschwindigkeit die Rotationsgeschwindigkeit der Nockenwelle an die Nockenkontur angepasst wird. Nach diesem Verfahren werden die Nocken einzeln nacheinander bearbeitet. Aus der DE 10 2004 012 385 ist eine Werkzeugmaschine zur Bearbeitung wellenförmiger Werkstücke bekannt. Auf beiden Seiten der Werkstückspindel sind Revolver mit angetriebenen Werkzeugen, auch zum Schleifen, vorgesehen. Zum Be- und Entladen ist wenigstens ein Revolver mit einer Greifeinrichtung für Werkstücke ausgestattet.

Der Erfindung liegt die Aufgabe zu Grunde, ein Verfahren der eingangs beschriebenen Art so zu verbessern, dass eine Schleifbearbeitung mit erhöhten Abtragsraten ermöglicht wird. Gleichzeitig soll die Zugänglichkeit der Maschine verbessert werden.

Diese Aufgabe wird gelöst durch ein Verfahren nach Anspruch 1. Vorteilhafte Weiterbildungen der Erfindung sind Gegenstand der Unteransprüche.

Beim Nockenschleifen mit hoher Abtragsrate wird zur Erzielung einer gleichförmigen Vorschubgeschwindigkeit die Rotationsgeschwindigkeit der Nockenwelle an die Nockenkontur angepasst, d.h. beim Schleifen der Bereiche zwischen Nockenerhebung und Grundkreiskontur wird die Rotationsgeschwindigkeit verlangsamt. Ein vorteilhafter Aspekt der Erfindung besteht darin, nach diesem Verfahren Nockenwellen mit spiegelbildlich angeordneten Nocken mit zwei Schleifspindeln gleichzeitig zu bearbeiten. Das Verfahren ist besonders gut zur Bearbeitung von Nockenwellen für Vierzylinder- Verbrennungsmotoren geeignet. Diese Nockenwellen weisen vier Nocken oder Nockenpaare auf, die jeweils paarweise spiegelbildlich zur Längsachse der Nockenwelle angeordnet sind. Nach der Erfindung werden in einer Aufspannung zunächst die ersten beiden Nocken oder Nockenpaare bearbeitet, die Schleifspindeln entlang der Längsachse der Nockenwelle zu den noch unbearbeiteten Nocken bewegt und abschließend die zweiten Nocken oder Nockenpaare der Schleifbearbeitung unterzogen. Durch die spiegelbildliche Anordnung der Schleifspindeln kann das Be- und Entladen von der Bedienerseite her erfolgen und die Abstützung der Nockenwelle, beispielsweise mit Lünetten, von der Rückseite her. Da anders als beim Stand der Technik nur zwei Schleifspindeln eingesetzt werden, steht ausreichend Raum für die Abstützung und die selbsttätige Beladung zur Verfügung. Bei einer vorteilhaften Ausführung sind für das Be- und Entladen zwei Werkstückgreifer vorgesehen. Während der erste Werkstückgreifer die fertigbearbeitete Nockenwelle ergreift und auf die Transporteinrichtung ablegt, erfasst der zweite Werkstückgreifer eine unbearbeitete Nockenwelle von der Transporteinrichtung und legt die sie in die Werkstückhaltevorrichtung ein.

Im Folgenden wird die Erfindung an Hand von Ausführungsbeispielen näher erläutert.
- Fig. 1: zeigt die Vorderansicht einer Werkzeugmaschine
- Fig. 2: zeigt die Werkzeugmaschine in der Ansicht von oben teilweise in geschnittener Darstellung
- Fig. 3: und 4 zeigen zusammen mit Fig. 2 die Beladung in drei Schritten
- Fig. 5: zeigt eine Einzelheit aus Fig. 4 in vergrößerter Darstellung
- Fig. 6: zeigt die Nockenwelle in der Seitenansicht

Fig. 1 zeigt eine Werkzeugmaschine 1 zur Bearbeitung von Nockenwellen 7, wobei nicht erfindungswesentliche Details des Antriebs, der Steuerung und des Gehäuses nicht dargestellt sind. Die Nockenwellen 7 werden in der Werkstückhaltevorrichtung 6, bestehend aus der Werkstückspindel 8 und dem Reitstock 9 eingespannt und in Rotation versetzt. Die beiden Schleifspindeln 10 und 11 sind auf beiden Seiten der Werkstückrotationsachse 16 angeordnet. Sie sind am Maschinengestell 2 in zwei zueinander orthogonalen Richtungen (X- und Z-Achse) beweglich geführt. Dazu sind am Maschinengestell 2 vertikale Führungen 3 für die Vertikalschlitten 4 vorgesehen und diese tragen ihrerseits Führungen 12 für die Horizontalschlitten 5. Die Zu- bzw. Abführung der Nockenwellen 7 erfolgt über Transportvorrichtungen 13, 13'. Das Be- und Entladen erfolgt mit zwei Werkstückgreifem 14, 14'.
Aus Fig. 2 geht hervor, dass die Werkstückrotationsachse 16 und die Rotationsachsen 19, 19' der Schleifspindeln 10, 11 in einer Ebene angeordnet sind. Zwischen den vertikalen Führungen 3 ist die Lünette 15 zur Abstützung der Nockenwelle 7 angeordnet. Bei einer vorteilhaften Ausführung sind die Führungen 3, die Werkstückhaltevorrichtung 6 und die Lünette 15 an einer vertikalen Wand 20 des Maschinengestells 2 angeordnet. Die unbearbeiteten Nockenwellen 7 werden mit der Transportvorrichtung 13 zugeführt und fertig bearbeitete Nockenwellen werden von der Transportvorrichtung 13' abgeführt. Während des Werkstückwechsels ergreift der erste Werkstückgreifer 14' die fertigbearbeitete Nockenwelle und legt sie auf die Transporteinrichtung 13' ab. Gleichzeitig erfasst der zweite Werkstückgreifer 14 eine unbearbeitete Nockenwelle von der Transporteinrichtung 13 und legt sie in die Werkstückhaltevorrichtung 6 ein. Die Anordnung der Schleifspindeln 10, 11 auf gegenüberliegenden Seiten der Werkstückrotationsachse 16 und die Anbringung der Lünette 15 zischen den vertikalen Führungen 3 verbessert die Zugänglichkeit erheblich. Außerdem können die Nockenwellen 7 durch einfache kreisbogenförmige Schwenkbewegungen von der Bedienseite her in die Werkstückhaltevorrichtung 6 eingelegt werden.

Die Figuren 3 und 4 zeigen Momentaufnahmen des Beladevorgangs. Die Fig. 3 zeigt die Werkstückgreifvorrichtungen 14, 14' während der Schwenkbewegung. Die Werkstückgreifer 19, 19' sind als Schwenkhebel ausgeführt. Damit werden die Nockenwellen 7 zum Be- und Entladen zwischen den Transporteinrichtungen 13, 13' und der Werkstückhaltevorrichtung 6 auf kreisförmigen Bahnen 21, 21' bewegt. Nach Fig. 4 wird eine unbearbeitete Nockenwelle in die Werkstückhaltevorrichtung 6 eingelegt und gleichzeitig die fertigbearbeitete Nockenwelle 7 auf die Transporteinrichtung 13' abgelegt. Um die Einzelheiten im Bereich der Werkstückrotationsachse 16 zu zeigen sind in Fig. 5 die Schleifscheiben 22, 22' teilweise gebrochen dargestellt. Zum Greifen der Nockenwellen 7 ist der Werkstückgreifer 14 mit einer Zange 23 versehen. Bei geöffneter Zange kann der Werkstückgreifer 14 zum Greifen oder Einlegen der Nockenwelle 7 entlang der kreisförmigen Bahn 21 in den Bereich der Werkstückrotationsachse 16 hinein- bzw. aus diesem herausschwenken.
Die Fig. 6 zeigt Details der Nockenwelle 7 mit der Werkstückrotationsachse 16 in der Seitenansicht. Jeder Nocken weist eine Grundkreiskontur 17 auf, über welche die Nockenerhebung 18 hinausragt. Bei den Nockenwellen für Vierzylinder-Verbrennungsmotoren sind die Nockenerhebungen 18 in Bezug auf die Werkstückrotationsachse 16 spiegelbildlich angeordnet und schließen untereinander Winkel von 90° ein.

### Bezugszeichen

- 1: Werkzeugmaschine
- 2: Maschinengestell
- 3: Führung
- 4: Vertikalschlitten
- 5: Horizontalschlitten
- 6: Werkstückhaltevorrichtung
- 7: Nockenwelle
- 8: Werkstückspindel
- 9: Reitstock
- 10: Schleifspindel
- 11: Schleifspindel
- 12: Führung
- 13 13': Transportvorrichtung
- 14 14': Werkstückgreifer
- 15: Lünette
- 16: Werkstückrotationsachse
- 17: Grundkreiskontur
- 18: Nockenerhebung
- 19 19': Rotationsachse
- 20: Wand
- 21 21': Bahn
- 22 22': Schleifscheibe
- 23: Zange

## Patentansprüche

1. Verfahren zum Schleifen von Nocken einer Nockenwelle (7) in einer Aufspannung mit zwei Schleifspindeln (10, 11),
wobei die Nockenwelle (7) mindestens vier Nocken oder Nockenpaare aufweist, wobei die Nocken oder Nockenpaare jeweils eine Grundkreiskontur (17) und eine Nockenerhebung (18) aufweisen,
wobei die Nocken oder Nockenpaare relativ zur Werkstückrotationsachse (16) jeweils spiegelbildlich angeordnet sind,
wobei die Nockenwelle (7) in die Werkstückhaltvorrichtung (6) eingespannt und um ihre Längsachse gedreht wird,
mit folgenden Verfahrensschritten:
a) Selbsttätiges einspannen der Nockenwelle (7) in die Werkstückhaltvorrichtung (6)
b) gleichzeitiges Bearbeiten von zwei spiegelbildlich angeordneten Nocken oder Nockenpaaren durch die Schleifspindeln (10, 11)
c) Bewegen der Schleifspindeln (10, 11) relativ zur Nockenwelle (7) in Richtung der Werkstückrotationsachse (16) zu unbearbeiteten Nocken bzw. Nockenpaaren
d) Wiederholung des Schrittes b)
e) bei Bedarf Wiederholung der Schritte c) und b) bis alle Nocken oder Nockenpaare bearbeitet sind
f) Selbsttätiges ablegen der Nockenwelle (7)

2. Verfahren nach Anspruch 1, **dadurch gekennzeichnet, dass** zur Erzielung einer gewünschten Vorschubgeschwindigkeit ein der Grundkreiskontur (17) und den Nockenerhebungen (18) zugeordnetes Geschwindigkeitsprofil für die Rotation der Nockenwelle (7) vorgesehen ist, und dass zum Schleifen der spiegelbildlich angeordneten Nocken die Nockenwelle (7) dem Geschwindigkeitsprofil entsprechend in Rotation versetzt wird.

3. Verfahren nach Anspruch 1 oder 2, **dadurch gekennzeichnet, dass** beim Be- und Entladen die Nockenwelle (7) in einer Richtung quer Werkstückrotationsachse (16) bewegt wird.

4. Verfahren nach einem der Ansprüche 1 bis 3, **dadurch gekennzeichnet, dass** die fertig bearbeitete Nockenwelle (7) von einem ersten Werkstückgreifer (14') aus der Werkstückaufnahme (6) entnommen und gleichzeitig eine unbearbeitete Nockenwelle (7) von einem zweiten Werkstückgreifer (14) in die Werkstückaufnahme (6) eingesetzt wird.

## Claims

1. Method for grinding cams of a camshaft (7) in a clamp with two grinding spindles (10, 11), wherein the camshaft (7) has at least four cams or cam pairs, wherein the cams or cam pairs each have a base circle contour (17) and a cam elevation (18), wherein the cams or cam pairs are arranged in each case in a mirror image relative to the workpiece axis of rotation (16), wherein the camshaft (7) is clamped into the workpiece holding device (6) and rotated about its longitudinal axis,
with the following method steps:
a) automatic clamping of the camshaft (7) into the workpiece holding device (6)
b) simultaneous machining of two cams or cam pairs arranged in a mirror image by the grinding spindles (10, 11)
c) grinding spindles (10, 11) moving relative to the camshaft (7) in the direction of the workpiece axis of rotation (16) to unmachined cams or cam pairs
d) repeat step b)
e) where required, repeat steps b) and c) until all cams or cam pairs have been machined
f) automatic depositing of the camshaft (7).

2. Method according to Claim 1, **characterized in that** to achieve a desired rate of feed, a rate profile associated with the base circle contour (17) and the cam elevations (18) is provided for the rotation of the camshaft (7), and **in that** for grinding the cams arranged in mirror image, the camshaft (7) is set in rotation corresponding to the rate profile.

3. Method according to Claim 1 or 2, **characterized in that** during loading and unloading, the camshaft (7) is moved in a direction transversely to the workpiece axis of rotation (16).

4. Method according to one of Claims 1 to 3, **characterized in that** the finish-machined camshaft (7) is removed from the workpiece accommodating means (6) by a first workpiece gripper (14') and at the same time an unmachined camshaft (7) is inserted into the workpiece accommodating means (6) by a second workpiece gripper (14).

## Revendications

1. Procédé de meulage de cames d'un arbre à cames (7) dans un dispositif de serrage comprenant deux broches de meulage (10, 11),
l'arbre à cames (7) présentant au moins quatre cames ou paires de cames, les cames ou paires de cames présentant chacune un contour circulaire de base (17) et un rehaussement de came (18), les cames ou paires de cames étant disposées à chaque fois suivant une symétrie spéculaire par rapport à l'axe de rotation de la pièce (16), l'arbre à cames (7) étant serré dans le dispositif porte-pièce (6) et étant tourné autour de son axe longitudinal,
comprenant les étapes de procédé suivantes :
a) serrage automatique de l'arbre à cames (7) dans le dispositif porte-pièce (6),
b) usinage simultané de deux cames ou paires de cames disposées suivant une symétrie spéculaire, par les broches de meulage (10, 11),
c) déplacement des broches de meulage (10, 11) par rapport à l'arbre à cames (7) dans la direction de l'axe de rotation de la pièce (16) en direction des cames ou paires de cames non usinées,
d) répétition de l'étape b),
e) au besoin, répétition de l'étape c) et de l'étape b) jusqu'à ce que toutes les cames ou paires de cames aient été usinées,
et
f) dépose automatique de l'arbre à cames (7).

2. Procédé selon la revendication 1, **caractérisé en ce que** pour obtenir une vitesse d'avance souhaitée, on prévoit un profil de vitesse associé au contour circulaire de base (17) et aux rehaussements de came (18) pour la rotation de l'arbre à cames (7), et **en ce que** pour le meulage des cames disposées suivant une symétrie spéculaire, l'arbre à cames (7) est mis en rotation en fonction du profil de vitesse.

3. Procédé selon la revendication 1 ou 2, **caractérisé en ce que** lors du chargement et du déchargement, l'arbre à cames (7) est déplacé dans une direction transversalement à l'axe de rotation de la pièce (16).

4. Procédé selon l'une quelconque des revendications 1 à 3, **caractérisé en ce que** l'arbre à cames (7) usiné fini est enlevé par un premier dispositif de préhension de pièce (14') du porte-pièce (6) et simultanément un arbre à cames (7) non usiné est inséré par un deuxième dispositif de préhension de pièce (14) dans le porte-pièce (6).
